# EUROPÄISCHE PATENTSCHRIFT

(11) **EP 3 221 928 B1**
(45) Veröffentlichungstag und Bekanntmachung des Hinweises auf die Patenterteilung: **06.01.2021**
(21) Anmeldenummer: 15777968.7
(22) Anmeldetag: 12.10.2015
(51) Int. Cl.: H01R 9/26

(54) **REIHENKLEMME**
TERMINAL BLOCK
BLOC DE JONCTION

(30) Priorität: 18.11.2014 DE 102014116811
(43) Veröffentlichungstag der Anmeldung: 27.09.2017
(73) Patentinhaber: Phoenix Contact GmbH & Co. KG, 32825 Blomberg (DE)
(72) Erfinder: JANZEN, Wjatscheslaw, 32758 Detmold (DE)
(74) Vertreter: Janke, Christiane
(86) Internationale Anmeldenummer: PCT/EP2015/073555
(87) Internationale Veröffentlichungsnummer: WO 2016/078832

(56) Entgegenhaltungen:
- DE-A1-102004 040 859
- DE-A1-102011 105 157
- DE-U1- 29 502 347

## Beschreibung

Die Erfindung betrifft eine Reihenklemme, insbesondere eine Rangierklemme, welche ein Isolierstoffgehäuse aufweist, welches eine erste Anschlussebene und mindestens eine zweite Anschlussebene aufweist, wobei in jeder Anschlussebene eine Stromschiene und zwei sich gegenüberliegend angeordnete, mit der Stromschiene elektrisch kontaktierend verbundene Leiteranschlusseinheiten angeordnet sind, wobei in dem Isolierstoffgehäuse mindestens eine Prüfsteckeröffnung zur Aufnahme eines Prüfsteckers ausgebildet ist.

Reihenklemmen sind in verschiedenen Bauformen bekannt, wie sie beispielsweise in DE102011105157A1, DE102004040859A1, oder DE 29502347 U beschrieben sind. Reihenklemmen dienen insbesondere zur Verteilung eines oder mehrerer Potentiale. Eine als Rangierklemme ausgebildete Reihenklemme weist üblicherweise zwei oder mehr als zwei übereinander angeordnete Anschlussebenen auf, in welchen jeweils eine Stromschiene angeordnet ist, wobei die Enden der Stromschienen jeweils mit Leiteranschlusseinheiten zum Anschluss von elektrischen Leitern verbunden sind. Die Reihenklemmen werden meist auf Tragschienen aufgerastet, welche ihrerseits häufig in einer Mehrzahl in einem Schaltschrank angeordnet werden können. Die Leiteranschlusseinheiten können als Schraubanschlussklemmen, Zugfederanschlussklemmen oder Schneidanschlussklemmen ausgebildet sein.

Die Reihenklemmen sollen bei Betrieb Strom zwischen den einzelnen Elementen der Reihenklemme übertragen. Um die ordnungsgemäße Funktionsfähigkeit der Stromübertragung zu prüfen und ggf. eine fehlerhafte Verdrahtung zu detektieren sind Reihenklemmen bekannt, bei denen im Isolierstoffgehäuse eine Prüfsteckeröffnung zum Einstecken eines entsprechenden Prüfsteckers ausgebildet ist. Die Prüfsteckeröffnung ermöglicht zum einen das Kontaktieren der elektrisch leitenden Elemente, wie der Leiteranschlusseinheiten und/oder der Stromschienen, im Inneren des Isolierstoffgehäuses mit dem Prüfstecker. Zum anderen dient die Prüfsteckeröffnung der Führung und der sicheren Fixierung des Prüfsteckers in der Reihenklemme, um Beschädigungen an den elektrischen Elementen der Reihenklemme zu verhindern.

Mit der insgesamt zunehmenden Miniaturisierung von elektrischen Geräten und elektrischen Anlagen wird auch eine zunehmende Verkleinerung der Schaltschränke gewünscht. Da darüber hinaus immer mehr elektrische Geräte und Anlagen miteinander verdrahtet werden müssen, wird der zur Verfügung stehende Platz für die elektrischen Reihenklemmen im Schaltschrank zusätzlich verringert. Daher besteht ein zunehmendes Bedürfnis nach Reihenklemmen, die eine sehr kompakte Bauweise, d. h. nur eine sehr geringe Breite und kleine Länge, aufweisen.

Der Erfindung liegt daher die Aufgabe zugrunde, eine Reihenklemme zur Verfügung zu stellen, die auch bei einer reduzierten Baugröße einen Prüfabgriff mittels eines Prüfsteckers ermöglichen kann.

Die Lösung der erfindungsgemäßen Aufgabe erfolgt mit den Merkmalen des Anspruchs 1. Zweckmäßige Ausgestaltungen und vorteilhafte Weiterbildungen der Erfindung sind in den Unteransprüchen angegeben.

Bei einer Reihenklemme der eingangs näher bezeichneten Art wird diese Aufgabe erfindungsgemäß dadurch gelöst, dass die Prüfsteckeröffnung zwischen einer Leiteranschlusseinheit der ersten Anschlussebene und einer benachbart dazu angeordneten Leiteranschlusseinheit der zweiten Anschlussebene angeordnet ist.

Die Prüfsteckeröffnung erstreckt sich somit nunmehr über zwei Anschlussebenen hinweg, so dass ein erster Teil der Prüfsteckeröffnung im Bereich der ersten Anschlussebene und ein zweiter Teil der Prüfsteckeröffnung im Bereich der zweiten Anschlussebene angeordnet ist. Die Prüfsteckeröffnung erstreckt sich somit über zwei voneinander getrennte Potentiale. Vorzugsweise ist es dabei vorgesehen, dass die beiden Teile der Prüfsteckeröffnung gleich groß ausgebildet sind, so dass sich die Prüfsteckeröffnung gleichmäßig auf die beiden Anschlussebenen verteilt. Durch die Aufteilung der Prüfsteckeröffnung auf zwei Anschlussebenen kann der für die Prüfsteckeröffnung notwendige Bauraum wesentlich reduziert werden, so dass die Baugröße der gesamten Reihenklemme wesentlich reduziert werden kann, ohne dabei die Größe der Prüfsteckeröffnung selber reduzieren zu müssen, so dass trotz der reduzierten Baugröße Prüfstecker mit herkömmlichen Abmessungen verwendet werden können.

Bevorzugt ist es vorgesehen, dass die Leiteranschlusseinheiten jeweils einen ersten Leiteranschlussbereich zum Anschließen eines ersten Leiters und einen zweiten Leiteranschlussbereich zum Anschließen eines zweiten Leiters aufweisen, wobei die Prüfsteckeröffnung dann vorzugsweise zwischen dem ersten Leiteranschlussbereich und dem zweiten Leiteranschlussbereich angeordnet ist. Durch die Anordnung der Prüfsteckeröffnung zwischen den zwei Leiteranschlussbereichen kann der notwendige Platzbedarf für die Prüfsteckeröffnung weiter reduziert werden, wodurch eine Vergrößerung der Baugröße der Reihenklemme bei zwei Leiteranschlussbereichen pro Leiteranschlusseinheit gegenüber derartigen Reihenklemmen ohne Prüfsteckeröffnung nicht notwendig ist.

Die Leiteranschlusseinheiten weisen vorzugsweise jeweils einen Strombalken und mindestens eine Schenkelfeder zum Klemmen eines in die Leiteranschlusseinheit eingeführten Leiters gegen den Strombalken auf, wobei der Strombalken und/oder die mindestens eine Schenkelfeder einer Leiteranschlusseinheit bevorzugt in die Prüfsteckeröffnung hinein ragt. Die Leiteranschlusseinheiten sind dann bevorzugt als Federkraftklemmanschlüsse ausgebildet. Der Strombalken einer Leiteranschlusseinheit ist elektrisch kontaktierend mit der Stromschiene einer Anschlussebene verbunden, so dass über den Strombalken die Kontaktierung der Leiteranschlusseinheit mit der Stromschiene ausgebildet werden kann. Weist die Leiteranschlusseinheit zwei Leiteranschlussbereiche auf, so sind in jeder Leiteranschlusseinheit zwei Schenkelfedern angeordnet, die jeweils einen Leiter gegen den Strombalken der Leiteranschlusseinheit klemmen können. Ein in die Prüfsteckeröffnung eingeführter Prüfstecker kontaktiert vorzugsweise mit dem Strombalken und/oder der einen oder den zwei Schenkelfedern der Leiteranschlusseinheit. Um dies zu ermöglichen, ragen der Strombalken und/oder die eine oder die zwei Schenkelfedern in die Prüfsteckeröffnung hinein. Der Strombalken ist hierfür vorzugsweise in Richtung der Prüfsteckeröffnung gebogen ausgebildet. Ragen der Strombalken und/oder die eine oder die zwei Schenkelfedern in die Prüfsteckeröffnung hinein, kann mindestens ein Kontaktpunkt, vorzugsweise aber mehr als ein Kontaktpunkt, nämlich zwei oder drei Kontaktpunkte, der Leiteranschlusseinheit mit dem in die Prüfsteckeröffnung eingeführten Prüfstecker ausgebildet werden. Dadurch kann auch eine gute Kontaktierung eines in die Prüfsteckeröffnung eingeführten Duspol-Prüfsteckers sicher gewährleistet werden.

Um das Einführen eines Prüfsteckers in die Prüfsteckeröffnung zu erleichtern, ist es weiter bevorzugt vorgesehen, dass die Prüfsteckeröffnung einen angefasten Einführungsbereich zum Einführen des Prüfsteckers in die Prüfsteckeröffnung aufweist.

Besonders bevorzugt ist es ferner vorgesehen, dass die Prüfsteckeröffnung eine Rautenform aufweist. Die Rautenform ermöglicht eine eindeutige Definierung der Prüfsteckeröffnung, so dass die Prüfsteckeröffnung von anderen Öffnungen an der Reihenklemme gut unterschieden werden kann. Die Wahrscheinlichkeit eines Fehlsteckens des Prüfsteckers kann dadurch wesentlich reduziert werden, so dass die Handhabung für einen Benutzer verbessert werden kann. Eine rautenförmige Prüfsteckeröffnung entspricht vom Querschnitt dem für einen herkömmlichen Prüfstecker notwendigen Platz, bei einer gleichzeitigen Reduzierung des notwendigen Platzes für die Prüfsteckeröffnung in dem Isolierstoffgehäuse.

Alternativ ist es jedoch auch möglich, dass die Prüfsteckeröffnung eine runde, ovale oder mehreckige Form aufweist.

Nachfolgend wird die Erfindung unter Bezugnahme auf die anliegenden Zeichnungen anhand einer bevorzugten Ausführungsform näher erläutert.

Es zeigen:
- Fig. 1: eine schematische perspektivische Darstellung einer Reihenklemme gemäß der Erfindung,
- Fig. 2: eine schematische perspektivische Darstellung eines Detailausschnitts der in Fig. 1 gezeigten Reihenklemme,
- Fig. 3: eine schematische Draufsicht auf den in Fig. 2 gezeigten Detailausschnitt der in Fig. 1 gezeigten Reihenklemme,
- Fig. 4: eine schematische Schnittdarstellung entlang zwei zueinander benachbarter Leiteranschlusseinheiten von zwei verschiedenen Anschlussebenen der in Fig. 1 gezeigten Reihenklemme, und
- Fig. 5: die in Fig. 4 gezeigte Schnittdarstellung mit einem in die Prüfsteckeröffnung eingeführten Prüfstecker.

Fig. 1 zeigt eine als Rangierklemme ausgebildete Reihenklemme 100. Die Reihenklemme 100 weist ein Isolierstoffgehäuse 10 auf, wobei in dem Isolierstoffgehäuse 10 mehrere übereinander angeordnete Anschlussebenen 11a, 11b, 11c, 11d, hier vier Anschlussebenen 11a, 11b, 11c, 11d, ausgebildet sind. In jeder Anschlussebene 11a, 11b, 11c, 11d sind jeweils eine Stromschiene 12a, 12b, 12c, 12d und zwei sich gegenüberliegend angeordnete, mit der Stromschiene 12a, 12b, 12c, 12d elektrisch kontaktierend verbundene Leiteranschlusseinheiten 13a', 13a'', 13b', 13b'', 13c', 13c'', 13d', 13d'' angeordnet. Die Leiteranschlusseinheiten 13a', 13a", 13b', 13b", 13c', 13c", 13d', 13d" können jeweils in an den Stirnseitenflächen des Isolierstoffgehäuses 10 ausgebildete Aufnahmekammern eingesetzt sein.

Bei der hier gezeigten Ausgestaltung weist jede Leiteranschlusseinheit 13a', 13a'', 13b', 13b'', 13c', 13c'', 13d', 13d'' einen Strombalken 14, zwei nebeneinander angeordnete Schenkelfedern 15, 16, zwei Betätigungselemente 17, 18 zum Betätigen der Schenkelfedern und zwei Leitereinführungsöffnungen 19, 20 auf, wie insbesondere in Fig. 3 und 4 gezeigt ist. Pro Leiteranschlusseinheit 13a', 13a", 13b', 13b", 13c', 13c", 13d', 13d" können somit zwei hier nicht gezeigte Leiter angeschlossen werden. Jeder Strombalken 14 weist einen Gabelkontakt 21 auf, mittels welchem der Strombalken 14 mit der jeweiligen Stromschiene 12a, 12b, 12c, 12d kontaktieren kann.

Die Leiteranschlusseinheiten 13a', 13a'', 13b', 13b'', 13c', 13c'', 13d', 13d'' weisen hier somit jeweils zwei Leiteranschlussbereiche 13aa',13ab', 13aa'', 13ab'', 13ba', 13bb', 13ba'', 13bb'', 13ca', 13cb', 13ca", 13cb'', 13da', 13db', 13da'', 13db'' auf. Jeder Leiteranschlussbereich 13aa',13ab', 13aa'', 13ab'', 13ba', 13bb', 13ba'', 13bb'', 13ca', 13cb', 13ca'', 13cb", 13da', 13db', 13da'', 13db'' weist eine Schenkelfeder 15, 16, ein Betätigungselement 17, 18 und eine Leitereinführungsöffnung 19, 20 auf, wobei ein Strombalken 14 einer Leiteranschlusseinheit 13a', 13a'', 13b', 13b'', 13c', 13c", 13d', 13d'' sich über zwei Leiteranschlussbereiche 13aa',13ab', 13aa'', 13ab'', 13ba', 13bb', 13ba", 13bb'', 13ca', 13cb', 13ca'', 13cb'', 13da', 13db', 13da'', 13db" erstreckt.

In dem Isolierstoffgehäuse 10 sind ferner mehrere Prüfsteckeröffnungen 22 zum Einführen eines Prüfsteckers 200 ausgebildet. Jede der Prüfsteckeröffnungen 22 erstreckt sich dabei über zwei zueinander benachbart angeordnete Anschlussebenen 11a, 11b, 11c, 11d und ist jeweils zwischen zwei Leiteranschlusseinheiten 13a', 13a", 13b', 13b'', 13c', 13c'', 13d', 13d'' von benachbart zueinander angeordneten Anschlussebenen 11a, 11b, 11c, 11d ausgebildet.

Wie insbesondere in Fig. 3 zu erkennen ist, erstreckt sich ein erster Teil 23a der Prüfsteckeröffnung 22 über einen Bereich einer ersten Anschlussebene 11a, 11b, 11c, 11d und ein zweiter Teil 23b der Prüfsteckeröffnung 22 über einen Bereich einer dazu benachbarten, zweiten Anschlussebene 11a, 11b, 11c, 11d. Die Prüfsteckeröffnung 22 erstreckt sich somit über zwei voneinander getrennte Potentiale. Die beiden Teile 23a, 23b der Prüfsteckeröffnung 22 sind bei der hier gezeigten Ausgestaltung im Wesentlichen gleich groß ausgebildet, so dass sich eine Prüfsteckeröffnung 22 gleichmäßig auf die zwei zueinander benachbarten Anschlussebenen 11a, 11b, 11c, 11d verteilt.

Die Prüfsteckeröffnungen 22 sind zudem jeweils zwischen den beiden Leiteranschlussbereichen 13aa',13ab', 13aa'', 13ab'', 13ba', 13bb', 13ba", 13bb'', 13ca', 13cb', 13ca'', 13cb'', 13da', 13db', 13da'', 13db'' einer Leiteranschlusseinheit 13a', 13a'', 13b', 13b'', 13c', 13c'', 13d', 13d'' ausgebildet.

Wie insbesondere in Fig. 4 und 5 zu erkennen ist, ragen die beiden Schenkelfedern 15, 16 und ein Abschnitt 14a der Stromschiene 14 in die Prüfsteckeröffnung 22 hinein, so dass ein in die Prüfsteckeröffnung 22 eingeführter Prüfstecker 200 mit einer oder beiden Schenkelfedern 15, 16 und/oder dem Strombalken 14 über den Abschnitt 14a kontaktieren kann, so dass bis zu drei Kontaktpunkte der Leiteranschlusseinheit 13a', 13a'', 13b', 13b'', 13c', 13c'', 13d', 13d" mit einem in die Prüfsteckeröffnung 22 eingeführten Prüfstecker 200 ausgebildet werden können. Dabei ragen die eine oder die beiden Schenkelfedern 15, 16 und/oder der Strombalken 14 der auf der unteren, ersten Anschlussebene 11a, 11b, 11c, 11d der zwei benachbart zueinander angeordneten Anschlussebenen 11a, 11b, 11c, 11d angeordneten Leiteranschlusseinheit 13a', 13a'', 13b', 13b", 13c', 13c'', 13d', 13d'' in die Prüfsteckeröffnung 22 hinein.

Wie ferner in Fig. 2 und 3 zu erkennen ist, weisen die Prüfsteckeröffnungen 22 jeweils einen Einführungsbereich 24 auf, der den oberen Rand der Prüfsteckeröffnung 22 ausbildet, wobei dieser Einführungsbereich 24 angefast ausgebildet ist, um das Einführen des Prüfsteckers 200 in die Prüfsteckeröffnung 22 zu erleichtern.

Die Prüfsteckeröffnungen 22 weisen ferner jeweils eine Rautenform auf, wobei die beiden Teile 23a, 23b der Prüfsteckeröffnung 22 jeweils eine Dreiecksform ausbilden.

**Bezugszeichenliste**

| | |
|---|---|
| Reihenklemme | 100 |
| Isolierstoffgehäuse | 10 |
| Anschlussebene | 11a, 11b, 11c, 11d |
| Stromschiene | 12a, 12b, 12c, 12d |
| Leiteranschlusseinheit | 13a', 13a'', 13b', 13b'', 13c', |
| | 13c'', 13d', 13d" |
| Leiteranschlussbereich | 13aa',13ab', 13aa'', 13ab'', |
| | 13ba', 13bb', 13ba", 13bb", |
| | 13ca', 13cb', 13ca'', 13cb'', 13da', |
| | 13db', 13da'', 13db'' |
| Strombalken | 14 |
| Abschnitt des Strombalkens | 14a |
| Schenkelfeder | 15, 16 |
| Betätigungselement | 17, 18 |
| Leitereinführungsöffnung | 19, 20 |
| Gabelkontakt | 21 |
| Prüfsteckeröffnung | 22 |
| Erster Teil der Prüfsteckeröffnung | 23a |
| Zweiter Teil der Prüfsteckeröffnung | 23b |
| Einführungsbereich | 24 |
| Prüfstecker | 200 |

## Patentansprüche

1. Reihenklemme (100), mit
einem Isolierstoffgehäuse (10), welches eine erste Anschlussebene (11a, 11b, 11c, 11d) und mindestens eine zweite Anschlussebene (11a, 11b, 11c, 11d) aufweist, wobei in jeder Anschlussebene (11a, 11b, 11c, 11d) eine Stromschiene (12a, 12b, 12c, 12d) und zwei sich gegenüberliegend angeordnete, mit der Stromschiene (12a, 12b, 12c, 12d) elektrisch kontaktierend verbundene Leiteranschlusseinheiten (13a', 13a'', 13b', 13b'', 13c', 13c'', 13d', 13d'') angeordnet sind, wobei in dem Isolierstoffgehäuse (10) mindestens eine Prüfsteckeröffnung (22) zur Aufnahme eines Prüfsteckers (200) ausgebildet ist,
wobei die Prüfsteckeröffnung (22) zwischen einer Leiteranschlusseinheit (13a', 13a'', 13b', 13b'', 13c', 13c", 13d', 13d'') der ersten Anschlussebene (11a, 11b, 11c, 11d) und einer benachbart dazu angeordneten Leiteranschlusseinheit (13a', 13a'', 13b', 13b'', 13c', 13c", 13d', 13d'') der zweiten Anschlussebene (11a, 11b, 11c, 11d) angeordnet ist, **dadurch gekennzeichnet, dass** durch das Erstrecken der Prüfsteckeröffnung (22) über die erste Anschlussebene (11a, 11b, 11c, 11d) und über die zweite Anschlussebene (11a, 11b, 11c, 11d) hinweg ein erster Teil (23a) der Prüfsteckeröffnung (22) im Bereich der ersten Anschlussebene (11a, 11b, 11c, 11d) und ein zweiter Teil (23b) der Prüfsteckeröffnung (22) im Bereich der zweiten Anschlussebene (11a, 11b, 11c, 11d) angeordnet ist, so dass sich die Prüfsteckeröffnung (22) über zwei voneinander getrennte Potentiale erstreckt.

2. Reihenklemme (100) nach Anspruch 1, **dadurch gekennzeichnet, dass** die Leiteranschlusseinheiten (13a', 13a", 13b', 13b", 13c', 13c", 13d', 13d") jeweils einen ersten Leiteranschlussbereich (13aa',13ab', 13aa'', 13ab", 13ba', 13bb', 13ba'', 13bb'', 13ca', 13cb', 13ca'', 13cb'', 13da', 13db', 13da'', 13db'') zum Anschließen eines ersten Leiters und einen zweiten Leiteranschlussbereich (13aa',13ab', 13aa'', 13ab'', 13ba', 13bb', 13ba'', 13bb", 13ca', 13cb', 13ca", 13cb", 13da', 13db', 13da", 13db") zum Anschließen eines zweiten Leiters aufweisen, wobei die Prüfsteckeröffnung (22) zwischen dem ersten Leiteranschlussbereich (13aa',13ab', 13aa'', 13ab'', 13ba', 13bb', 13ba'', 13bb'', 13ca', 13cb', 13ca'', 13cb", 13da', 13db', 13da'', 13db'') und dem zweiten Leiteranschlussbereich (13aa',13ab', 13aa'', 13ab'', 13ba', 13bb', 13ba'', 13bb'', 13ca', 13cb', 13ca'', 13cb'', 13da', 13db', 13da'', 13db") angeordnet ist.

3. Reihenklemme (100) nach Anspruch 1 oder 2, **dadurch gekennzeichnet, dass** die Leiteranschlusseinheiten (13a', 13a", 13b', 13b", 13c', 13c", 13d', 13d") jeweils einen Strombalken (14) und mindestens eine Schenkelfeder (15, 16) zum Klemmen eines in eine Leiteranschlusseinheit (13a', 13a'', 13b', 13b'', 13c', 13c", 13d', 13d'') eingeführten Leiters gegen den Strombalken (14) aufweisen, wobei der Strombalken (14) und/oder die mindestens eine Schenkelfeder (15, 16) einer Leiteranschlusseinheit (13a', 13a'', 13b', 13b'', 13c', 13c'', 13d', 13d") in die Prüfsteckeröffnung (22) hinein ragt.

4. Reihenklemme (100) nach einem der Ansprüche 1 bis 3, **dadurch gekennzeichnet, dass** die Prüfsteckeröffnung (22) einen angefasten Einführungsbereich (24) zum Einführen des Prüfsteckers (200) in die Prüfsteckeröffnung (22) aufweist.

5. Reihenklemme (100) nach einem der Ansprüche 1 bis 4, **dadurch gekennzeichnet, dass** die Prüfsteckeröffnung (22) eine Rautenform aufweist.

## Claims

1. Terminal block (100), comprising
an insulating-material housing (10) which has a first connection plane (11a, 11b, 11c, 11d) and at least one second connection plane (11a, 11b, 11c, 11d),
wherein a busbar (12a, 12b, 12c, 12d) and two conductor connection units (13a', 13a", 13b', 13b", 13c', 13c", 13d', 13d''), which are arranged opposite one another and are connected to the busbar (12a, 12b, 12c, 12d) in an electrically contact-making manner, are arranged in each connection plane (11a, 11b, 11c, 11d), wherein at least one test plug opening (22) for receiving a test plug (200) is formed in the insulating-material housing (10), wherein the test plug opening (22) is arranged between a conductor connection unit (13a', 13a'', 13b', 13b'', 13c', 13c", 13d', 13d'') of the first connection plane (11a, 11b, 11c, 11d) and a conductor connection unit (13a', 13a", 13b', 13b", 13c', 13c", 13d', 13d") of the second connection plane (11a, 11b, 11c, 11d), which conductor connection unit is arranged adjacent to the said conductor connection unit,
**characterized in that**, owing to the extension of the test plug opening (22) beyond the first connection plane (11a, 11b, 11c, 11d) and beyond the second connection plane (11a, 11b, 11c, 11d), a first portion (23a) of the test plug opening (22) is arranged in the region of the first connection plane (11a, 11b, 11c, 11d) and a second portion (23b) of the test plug opening (22) is arranged in the region of the second connection plane (11a, 11b, 11c, 11d), so that the test plug opening (22) extends over two potentials which are separate from one another.

2. Terminal block (100) according to Claim 1,
**characterized in that** the conductor connection units (13a', 13a", 13b', 13b", 13c', 13c", 13d', 13d") each have a first conductor connection region (13aa', 13ab', 13aa", 13ab", 13ba', 13bb', 13ba", 13bb", 13ca', 13cb', 13ca", 13cb", 13da', 13db', 13da", 13db") for connection of a first conductor and a second conductor connection region (13aa', 13ab', 13aa'', 13ab'', 13ba', 13bb', 13ba", 13bb", 13ca', 13cb', 13ca", 13cb", 13da', 13db', 13da", 13db") for connection of a second conductor, wherein the test plug opening (22) is arranged between the first conductor connection region (13aa', 13ab', 13aa", 13ab", 13ba', 13bb', 13ba", 13bb", 13ca', 13cb', 13ca", 13cb", 13da', 13db', 13da", 13db") and the second conductor connection region (13aa', 13ab', 13aa", 13ab", 13ba', 13bb', 13ba", 13bb", 13ca', 13cb', 13ca", 13cb", 13da', 13db', 13da", 13db").

3. Terminal block (100) according to Claim 1 or 2,
**characterized in that** the conductor connection units (13a', 13a", 13b', 13b", 13c', 13c", 13d', 13d") each have a current bar (14) and at least one leg spring (15, 16) for clamping a conductor, which is inserted into a conductor connection unit (13a', 13a", 13b', 13b", 13c', 13c", 13d', 13d"), against the current bar (14), wherein the current bar (14) and/or the at least one leg spring (15, 16) of a conductor connection unit (13a', 13a", 13b', 13b", 13c', 13c", 13d', 13d") protrudes into the test plug opening (22).

4. Terminal block (100) according to one of Claims 1 to 3, **characterized in that** the test plug opening (22) has a bevelled insertion region (24) for insertion of the test plug (200) into the test plug opening (22).

5. Terminal block (100) according to one of Claims 1 to 4, **characterized in that** the test plug opening (22) has a diamond shape.

## Revendications

1. Bloc de jonction (100), comprenant
un boîtier en matériau isolant (10) qui comporte un premier niveau de connexion (11a, 11b, 11c, 11d) et au moins un second niveau de connexion (11a, 11b, 11c, 11d), dans lequel une barre collectrice (12a, 12b, 12c, 12d) et deux unités de connexion de conducteurs (13a', 13a", 13b', 13b", 13c', 13c", 13d', 13d', 13d''), qui sont disposées de manière opposée et qui sont reliées en contact électrique à la barre collectrice (12a, 12b, 12c, 12d), sont disposées dans chaque niveau de connexion (11a, 11b, 11c, 11d),
dans lequel au moins un orifice de fiche de test (22) est réalisé pour recevoir une fiche de test (200) dans le boîtier en matériau isolant (10),
dans lequel l'orifice de fiche de test (22) est disposé entre une unité de connexion de conducteur (13a', 13a", 13b', 13b", 13c', 13c", 13d', 13d") du premier niveau de connexion (11a, 11b, 11c, 11d) et une unité de connexion de conducteur (13a', 13a", 13b', 13b", 13c', 13c", 13d', 13d") du second niveau de connexion (11a, 11b, 11c, 11d) adjacente à celui-ci, **caractérisé en ce que**,
par extension de l'orifice de fiche de test (22) au-delà du premier niveau de connexion (11a, 11b, 11c, 11d) et au-delà du second niveau de connexion (11a, 11b, 11c, 11d), une première partie (23a) de l'orifice de fiche de test (22) est disposée dans la zone du premier niveau de connexion (11a, 11b, 11c, 11d) et une seconde partie (23b) de l'orifice de fiche de test (22) est disposée dans la zone du second niveau de connexion (11a, 11b, 11c, 11d), de sorte que l'orifice de fiche de test (22) s'étend sur deux potentiels distincts.

2. Bloc de jonction (100) selon la revendication 1, **caractérisé en ce que** les unités de connexion de conducteurs (13a', 13a", 13b', 13b", 13c', 13c", 13d', 13d") présentent chacune une première zone de connexion de conducteur (13aa', 13ab', 13aa", 13ab", 13ba', 13bb', 13ba", 13bb", 13ca', 13cb', 13ca", 13cb", 13da', 13db', 13da", 13db") permettant de connecter un premier conducteur et une seconde zone de connexion de conducteur (13aa', 13ab', 13aa", 13ab", 13ba', 13bb', 13ba", 13bb", 13ca', 13cb', 13ca", 13cb", 13da', 13db', 13da", 13db") permettant de connecter un second conducteur, dans lequel l'orifice de fiche de test (22) est disposé entre la première zone de connexion de conducteur (13aa', 13ab', 13aa", 13ab", 13ba', 13bb', 13ba", 13bb", 13ca', 13cb', 13ca", 13cb", 13da', 13db', 13da", 13db") et la seconde zone de connexion de conducteur (13aa', 13ab', 13aa", 13ab", 13ba', 13bb', 13ba", 13bb", 13ca', 13cb', 13ca", 13cb", 13da', 13db', 13da", 13db'').

3. Bloc de connexion (100) selon la revendication 1 ou 2, **caractérisé en ce que** les unités de connexion de conducteurs (13a', 13a", 13b', 13b", 13c', 13c", 13d', 13d") comprennent chacune une barre de courant (14) et au moins un ressort à branches (15, 16) pour serrer un conducteur inséré dans une unité de connexion de conducteur (13a', 13a", 13b', 13b", 13c', 13c", 13d', 13d") contre la barre de courant (14), dans lequel la barre de courant (14) et/ou ledit au moins un ressort à branches (15, 16) d'une unité de connexion de conducteur (13a', 13a", 13b', 13b", 13c', 13c", 13d', 13d") fait saillie dans l'orifice de fiche de test (22).

4. Bloc de jonction (100) selon l'une des revendications 1 à 3, **caractérisé en ce que** l'orifice de fiche de test (22) présente une zone d'insertion (24) maintenue afin d'insérer la fiche de test (200) dans l'orifice de fiche de test (22).

5. Bloc de jonction (100) selon l'une des revendications 1 à 4, **caractérisé en ce que** l'orifice de fiche de test (22) présente une forme en losange.
